# DEMANDE DE BREVET EUROPEEN

(11) **EP 1 692 984 A1**
(43) Date de publication de la demande: **23.08.2006**
(21) Numéro de dépôt: 05447033.1
(22) Date de dépôt: 17.02.2005
(51) Int. Cl.: A47F 7/024

(54) **Systeme antivol et anti-arrachement pour presentation ou essayage de bijoux**

(71) Demandeur: Rossa, Walter, 4460 Grace-Hollogne (BE)
(72) Inventeur: Rossa, Walter, 4460 Grace-Hollogne (BE)
(74) Mandataire: Van Malderen, Michel

(57) **Abrégé**

La présente invention se rapporte à un dispositif antivol pour la présentation de bagues de démonstration (1) ou d'articles similaires de bijouterie/joaillerie, comprenant une plaque fixe (4) présentant des ouvertures (7) et appartenant à la face supérieure d'un boîtier ainsi que des moyens de rétention de chaque bague (1) à ladite plaque (4) permettant une manipulation de la bague jusqu'à une distance maximale par rapport à la plaque (4), caractérisé en ce qu'il comprend, pour chaque bague, une tête (2) de réception et des moyens de solidarisation de celle-ci à la bague (1), prolongeant un cylindre mobile (3) pouvant coulisser au travers de l'une des ouvertures (7), la course du cylindre (3) étant limitée en position de sécurité par un arrêt (6) situé sur la plaque (4).

## Description

### Objet de l'invention

La présente invention se rapporte à un système antivol, en particulier un système rendant impossible le vol par arrachement ou autre, pour bague ou autre article de bijouterie/joaillerie, tout en laissant la possibilité au client d'un essayage ou une présentation sur soi.

### Arrière-plan technologique et état de la technique

En bijouterie/joaillerie, on est souvent confronté au double impératif d'exposer aux yeux de la clientèle des articles de haute ou moyenne valeur, tels que la bague, qui est l'article le plus vendu en bijouterie, le collier, la gourmette, la montre, etc., tout en maximisant les moyens de sécurité contre le vol.

Il existe bien entendu de nombreuses variantes de dispositifs visant à empêcher le vol de bijoux, montres, bracelets ou autres objets de valeur exposés dans le commerce (US-A-4 442 942, GB-A-2 058 560, US-A-4 463 856, US-A-4 406 372, FR-A-2 609 242,FR-A-2 756, 468, GB-A-2 181 288, EP-A-0 868 874, etc.). En particulier, on connaît des systèmes tels que vitrines, présentoirs ou coffrets ayant une plaque transparente en verre ou en plastique, verrouillables et éventuellement munis de dispositifs d'alarme sonores et/ou lumineux. On connaît également toute une série de systèmes présentant des moyens de retenue mécanique des objets de valeur (crochets ou autres). Tous ces dispositifs permettent d'exposer les objets à la vue du client potentiel, sans qu'il soit souhaitable que celui-ci les touche.

Cependant, le client est intéressé non seulement à regarder les bijoux exposés tels que bagues, montres, bracelets, etc., mais encore davantage à les essayer.

Ainsi, on a développé toute une série de dispositifs basés généralement sur le même principe suivant.

On utilise un boîtier qui peut être fermé à clef et qui est muni d'une série d'ouvertures, au niveau d'un panneau supérieur dédié à la présentation. La bague ou l'anneau est attaché à un fil métallique de forte résistance, l'autre extrémité du fil étant attachée à un contrepoids ou lest. Ce dernier permet à la bague de retomber dans son emplacement sur le présentoir, par gravité, lorsqu'on a cessé de manipuler la bague. Le volume du contrepoids est généralement suffisant pour permettre une obstruction au niveau de l'ouverture correspondante dans le panneau. Dans une première forme d'exécution, on ne peut retirer les bagues qui si l'on a accès à l'intérieur du boîtier (voir par exemple US-A-4 074 637, EP-A-0 674 866, EP-A-0 615 711). Dans une autre forme d'exécution, l'obstruction du contrepoids peut être enlevée via un système verrouillable à tiroir utilisant deux plaques coulissantes (voir par exemple FR-A-2 744 348, DE-A-197 06 294).

Il existe également des présentoirs à fils conçus pour que la rupture d'un fil métallique d'attache de la bague, suite à un vol, ferme, respectivement ouvre, un contact électrique résultant lui-même en la fermeture, respectivement l'ouverture, d'un circuit électrique avec déclenchement d'une alarme sonore et/ou visuelle (voir par exemple FR-A-2 627 970, FR-A-2 701 645, FR-A-2 595 227).

La plupart de ces systèmes procurent l'inconvénient que le fil de retenue peut être arraché ou sectionné. En particulier, un fil métallique même très résistant y est toujours accessible et peut être sectionné au moyen d'un pince adéquate.

Les systèmes électriques présentent en outre l'inconvénient d'avertir qu'un vol a été commis sans pouvoir prévenir celui-ci.

### Buts de l'invention

La présente invention vise à fournir un dispositif de sécurité spécialement adapté pour sécuriser des articles de bijouterie/joaillerie tels que bagues, anneaux, montres, bracelets, sans présenter les inconvénients de l'état de la technique.

En particulier, l'invention vise à permettre au client de passer une bague à son doigt, tout en laissant le dispositif de sécurité opérationnel.

L'invention a pour but complémentaire de fournir un dispositif et un présentoir équipé de ce dispositif qui soient très robustes.

L'invention vise en outre à proposer un système de sécurité préventif, c'est-à-dire qui empêche le vol et non un système de sécurité qui avertit simplement qu'un vol a été commis, sans pouvoir empêcher celui-ci et bien entendu sans donner de garantie de pouvoir récupérer le bijou volé.

### Principaux éléments caractéristiques de l'invention

Un objet de la présente invention concerne un dispositif antivol pour la présentation au public de bagues de démonstration ou d'articles similaires de bijouterie/joaillerie selon les termes de la revendication 1.

Ce dispositif relève du domaine technique des dispositifs de sécurité comprenant une plaque fixe présentant des ouvertures et appartenant à la face supérieure d'un boîtier ainsi que des moyens de rétention de chaque bague à ladite plaque permettant une manipulation de la bague jusqu'à une distance maximale par rapport à la plaque. La particularité de l'invention est que lesdits moyens de rétention comprennent, pour chaque bague, une tête de réception et des moyens de solidarisation de celle-ci à la bague, prolongeant un cylindre mobile pouvant coulisser au travers de l'une des ouvertures, la course du cylindre étant limitée en position de sécurité par un arrêt situé sur la plaque.

Les revendications dépendantes illustrent des modalités d'exécution préférées de l'invention.

Ainsi, la présente invention résout le problème technique de réaliser un présentoir plus efficace contre le vol que ceux décrits dans l'art antérieur. Le principe est d'éviter le sectionnement du fil métallique qui retient habituellement chaque bague au coffret en empêchant qu'une certaine longueur fil soit facilement accessible et sectionnable par les mâchoires d'une pince ou par tout autre objet coupant ou contondant, sauf bien entendu dans le cas trivial de la destruction de la bague par cisaillement. Selon l'invention, la bague est solidarisée à un cylindre en métal résistant et le fil de retenue fixé à la bague vient se positionner à ras du réceptacle de celle-ci.

### Brève description des figures

Les figures 1A à 1D représentent une vue en coupe du dispositif de fixation d'une bague selon la présente invention, en différentes positions par rapport à son support de sécurité.

La figure 2 représente une vue en perspective avec détails cachés du dispositif selon la figure 1.

### Description d'une forme d'exécution préférée de l'invention

Selon une forme d'exécution préférée de l'invention, le système de sécurité pour bague 1 comporte un tube comprenant une tête universelle 2 qui elle-même surmonte un cylindre 3. La bague 1 est solidarisée mécaniquement à la tête 2 en position verticale sur sa tranche. Ce cylindre 3 est lui-même attaché à un présentoir 4', comprenant une plaque 4 essentiellement disposée en position horizontale. Le cylindre 3 peut dans une certaine mesure être retiré vers le haut, à partir de la plaque 4, ce qui permet à l'utilisateur d'essayer la bague, c'est-à-dire de la passer à son doigt, sans qu'elle soit désolidarisée du dispositif de sécurité. On notera que, pour rendre l'essayage accessible à tous, la bague de démonstration utilisée 1 sera la bague de la plus grande taille disponible.

Sur la surface latérale du cylindre 3 a été usinée, par exemple gravée au laser, une rainure 5 essentiellement en forme de "V" inversé, limitée par deux plans perpendiculaires à l'axe du cylindre 3 et qui va en s'évasant du haut vers le bas, c'est-à-dire vers l'extrémité opposée à celle où se trouve la bague. Le cylindre 3 peut être retiré du présentoir 4' ou replacé sur celui-ci selon un mouvement vertical, grâce à une ouverture essentiellement circulaire 7' pratiquée dans une plaque supérieure du présentoir 4'. L'ouverture circulaire 7' permet au cylindre 3 de retomber par gravité toujours au même endroit sur le présentoir 4'. La plaque 4 comprend une ouverture 7 correspondant à l'ouverture 7'. L'ouverture 7 de la plaque 4 est de forme essentiellement ovale et comporte un ergot 6 qui s'oppose à l'enlèvement du cylindre 3 de la plaque 4, lorsque celle-ci est en position de sécurité verrouillée. En effet, dans cette position, on peut soulever verticalement le cylindre 3 jusqu'à ce que l'ergot 6 arrive à butée sur le cylindre 3, au niveau d'un rebord 5' constituant l'extrémité inférieure de la rainure 5. Pour déverrouiller le système, on retire horizontalement la plaque 4, pour que l'ergot 6 ne fasse plus obstacle au rebord 5' de la rainure 5. Le cylindre 3, maintenu en contact avec l'autre côté de l'ouverture ovale 7 ne présentant pas d'ergot, peut être alors complètement retiré du présentoir 4'. Ce retrait est nécessaire chaque fois qu'on veut changer de bague de démonstration sur le tube.

Pour éviter les chocs, un dispositif d'amortissement adéquat du cylindre 3 pourra éventuellement être prévu dans le présentoir.

Donc, en position de sécurité, lorsque l'utilisateur soulève le cylindre 3 de son présentoir, celui-ci coulisse verticalement. Vu la forme en "V" inversé de la rainure usinée, à mesure que le cylindre 3 est retiré du présentoir 4', l'utilisateur a la possibilité de lui imprimer une rotation dont l'amplitude angulaire est uniquement limitée par le contact de l'ergot 6 avec les deux "traits" du "V". Vu la forme de la rainure, l'amplitude angulaire maximale devient toujours plus grande à mesure que l'on s'écarte du présentoir. Ainsi, l'utilisateur dispose d'un degré de liberté en rotation qui facilite l'insertion de la bague à son doigt ainsi que l'essayage.

La tête universelle 2 est usinée dans sa partie supérieure de manière à présenter un creux ou une fente avec une surface 10 essentiellement cylindrique ou éventuellement conique, qui permet à la bague d'être toujours présentée en position verticale.

En position de sécurité, la tranche de la bague de démonstration 1 est posée sur la tête 2 et est retenue par un fil d'acier trempé 11, recourbé au niveau de la fixation de la bague, plastifié, muni d'un ressort 12 et d'un pas de vis coopérant de manière auto-serrante avec un pas de vis complémentaire solidaire du cylindre 3. Par exemple, le fil aura un diamètre de 1,5 mm et une résistance à la traction de 80-90 kg.

Afin de protéger davantage la bague de démonstration, une petite feuille de papier ou de plastique 15 peut encore être insérée entre l'anneau de la bague et le fil de retenue plastifié.

Avantageusement, le principe de l'invention pourra être adapté pour la présentation au public d'une pluralité de bagues. On pourra rationaliser chaque plaque 4,4' pour qu'elle présente par exemple 3 lignes de 8 bagues ou 4 lignes de 6 bagues ou encore 5 lignes de 7 bagues, etc.

Comme déjà mentionné ci-dessus, on pourra enlever les différents tubes de présentation des bagues par un déverrouillage général consistant à désolidariser la plaque supérieure 4' de la plaque inférieure 4, grâce à un mouvement de retrait coulissant horizontal. Une fois les différents tubes retirés de la plaque, chaque bague peut être libérée en dévissant le fil de retenue, au moyen d'une mollette 14 solidaire d'une tige filetée 13 complémentaire du fil à pas de vis. Ainsi, chaque tube peut être libéré indépendamment l'un de l'autre grâce à un système de plaque à guillotine, qui est avantageusement sécurisé par serrure ou cadenas et peut être libéré par mouvement de retrait transversal.

Encore avantageusement, l'ensemble du présentoir peut être en outre protégé par un système d'alarme conventionnel sonore et/ou lumineux, sensible aux chocs.

Avantageusement, le présentoir selon l'invention pourra comporter un pied pouvant par exemple être surmonté d'un ou de trois plateaux équipés du dispositif de sécurité selon l'invention. A l'intérieur du pied seront de préférence prévus des rangements sous clé permettant de disposer des plateaux de réserve avec différentes tailles des bagues exposées comme décrit ci-dessus et qui pourront être présentées ultérieurement au client, lors d'un accueil plus personnalisé.

L'avantage de l'invention est de pouvoir offrir au client la possibilité d'essayer la bague de manière relativement confortable, tout en maintenant une sécurité totale contre le vol, sans surveillance humaine permanente, le seul moyen de neutraliser la protection étant de détruire la bague par cisaillement.

## Revendications

1. Dispositif antivol pour la présentation de bagues de démonstration (1) ou d'articles similaires de bijouterie/joaillerie, comprenant une plaque fixe (4) présentant des ouvertures (7) et appartenant à la face supérieure d'un boîtier ainsi que des moyens de rétention de chaque bague (1) à ladite plaque (4) permettant une manipulation de la bague jusqu' à une distance maximale par rapport à la plaque (4), **caractérisé en ce qu'**il comprend, pour chaque bague, une tête (2) de réception et des moyens de solidarisation de celle-ci à la bague (1), prolongeant un cylindre mobile (3) pouvant coulisser au travers de l'une des ouvertures (7), la course du cylindre (3) étant limitée en position de sécurité par un arrêt (6) situé sur la plaque (4) .

2. Dispositif selon la revendication 1, **caractérisé en ce qu'**il présente une gorge (5) usinée dans la surface latérale du cylindre (3) et dont l'extension angulaire permet une manipulation en rotation de la bague (1) fixée sur la tête (2) du cylindre (3).

3. Dispositif selon la revendication 2, **caractérisé en ce que** la gorge (5) est droite, en ce sens qu'elle est limitée angulairement par deux plans radiaux.

4. Dispositif selon la revendication 2, **caractérisé en ce que** la gorge (5) a la forme d'un "V" inversé, l'extension angulaire étant plus petite à l'extrémité de la gorge (5) proximale de la bague qu'à son extrémité distale de la bague, l'extension angulaire variant de manière monotone, de préférence linéaire, entre ces deux extrémités de la gorge.

5. Dispositif selon la revendication 3 ou 4, **caractérisé en ce que** l'extension angulaire de la gorge (5) est comprise entre 0 et 180°.

6. Dispositif selon l'une quelconque des revendications précédentes, **caractérisé en ce que** ladite plaque (4) est surmontée d' une plaque de finition (4') présentant des ouvertures circulaires (7') correspondant au diamètre du cylindre (3).

7. Dispositif selon la revendication 6, **caractérisé en ce que** les ouvertures (7) sont de forme ovale avec un ergot faisant saillie et réalisant ledit arrêt (6), la forme ovale permettant le passage ajusté du cylindre (3) entre deux positions extrêmes de la plaque (4), dont l'une, une position déverrouillée, correspond à un coulissement totalement libre du cylindre au travers desdites ouvertures (7, 7') dans la plaque (4) et la plaque de finition (4') et dont l'autre, une position verrouillée, correspond à la course limitée du cylindre (3) au travers de ces mêmes ouvertures (7, 7') lorsque l'ergot (6) est dans la gorge (5).

8. Dispositif selon la revendication 7, **caractérisé en ce que**, en position verrouillée, la course du cylindre (3) est limitée vers l'extérieur par rapport à la plaque (4) par le blocage de l'ergot (6) contre le bord axial (5') de la gorge (5) situé à l'extrémité de la gorge (5) distale de la bague.

9. Dispositif selon la revendication 7 ou 8, **caractérisé en ce que** la plaque (4) et la plaque de finition (4') sont montées coulissantes l'une par rapport à l'autre, pour permettre le passage de la position verrouillée à la position déverrouillée.

10. Dispositif selon l'une quelconque des revendications 7 à 9, **caractérisé en ce que** la position verrouillée est maintenue permanente au moyen d'une serrure ou d'un cadenas.

11. Dispositif selon l'une quelconque des dentes, **caractérisé en ce que** lesdits moyens de solidarisation de la tête de réception (2) à la bague (1) comprennent un fil d'acier trempé ou de polyamide/aramide (11), recourbé au niveau de la fixation de la bague, plastifié au moins sur la zone de contact avec la bague, muni d'un ressort (12) et fixable au cylindre (3) via des moyens de vissage autoserrants (13, 14).

12. Dispositif selon la revendication 11, **caractérisé en ce que** ledit fil (11) a un diamètre d'au moins 1,5 mm et une résistance à la traction d'au moins 90 kg.

13. Dispositif selon l'une quelconque des revendications précédentes, **caractérisé en ce que** le cylindre (3) et/ou les plaques (4, 4') sont réalisées en métal de haute résistance mécanique, de préférence en acier de haute résistance ou en titane.

14. Présentoir pour la présentation au public de bagues ou anneaux de bijouterie/joaillerie comprenant au moins un plateau de présentation muni d'un dispositif antivol selon l'une quelconque des revendications précédentes.

15. Présentoir selon la revendication 14, **caractérisé en ce qu'**il comprend un système d'alarme général conventionnel sonore et/ou lumineux, sensible aux chocs.
